# FASCICULE DE BREVET EUROPEEN

(11) **EP 0 680 715 B1**
(45) Date de publication et mention de la délivrance du brevet: **20.01.1999**
(21) Numéro de dépôt: 95400986.6
(22) Date de dépôt: 02.05.1995
(51) Int. Cl.: A47C 23/06, A47C 20/04

(54) **Sommier de literie**
Untermatratze
Bed base

(30) Priorité: 06.05.1994 FR 9405585
(43) Date de publication de la demande: 08.11.1995
(73) Titulaire: SOCIETE DE FABRICATION DE TRANSFORMATION ET DE DISTRIBUTION, 35000 Rennes (FR)
(72) Inventeur: De Gelis, Alain, F-35700 Rennes (FR)
(74) Mandataire: Loyer, Bertrand

(56) Documents cités:
- EP-A- 0 417 664
- DE-U- 8 813 387

## Description

La présente invention concerne un nouveau type de sommier de literie du type constitué par une pluralité de barres ou lattes disposées parallèlement les unes aux autres transversalement à l'axe longitudinal du sommier.

Dans les dispositifs actuellement en service lesdites lattes sont des lattes flexibles qui sont fixées à chacune de leurs extrémités sur un cadre rigide grâce à un embout en matière plastique semi-rigide. La souplesse du sommier est obtenue d'une part par la flexibilité des lattes et d'autre part par la flexibilité des embouts. Ceci étant, et malgré les embouts, un tel sommier présente comme inconvénient de n'être souple et agréable qu'en son milieu car il présente une certaine raideur lorsque l'on s'approche du cadre.

Le brevet US 2 414 978 décrit un type de sommier composé de modules reliés les uns aux autres dans un cadre rigide, les modules sont composés d'une latte supérieure reliés à une ou plusieurs lattes inférieure fixées à une poutre centrale qui est solidaire du cadre du lit. Ce sommier reste relativement rigide du fait qu'il ne permet pas une déformation verticale identique en tout point d'application de la charge sur la latte.

D'autres dispositifs comme le brevet Suisse 379-712 proposent des sommiers à lattes, celles-ci étant indépendantes et reposent par leurs extrémités sur un châssis rectangulaire grâce à un ressort.

Il est encore connu du EP 0 417 664, un dispositif dans lequel les lattes sont regroupées par modules de deux lattes dont les extrémités sont engagées dans les ouvertures d'un embout assurant leur liaison au cadre rigide du sommier. Cet embout comporte sur sa surface inférieure deux supports coudés, mobiles en rotation autour de leur point d'attache au cadre rigide, et dont les extrémités libres sont reliées par un moyen élastique.

Cependant lorsque la charge est appliquée à une extrémité de la latte, ladite latte s'enfonce d'une certaine hauteur pendant que l'autre extrémité qui n'est pas soumise à la charge reste immobile; il en résulte que lorsque le dormeur se trouve sur le bord du lit, le sommier est alors entièrement incliné d'un côté.

Le brevet EP 0 463 916 décrit un nouveau type de sommier dans lequel les lattes sont montées en modules portées par une poutre centrale. Ce dispositif a pour avantage de supprimer le cadre qui relie les extrémités des lattes qui ne reposent plus alors que sur un châssis rigide. Mais ce dispositif ne permet pas encore d'assurer une répartition intégrale des déformations transversalement sur toute la largeur du lit.

Enfin, il est à remarquer que ces différents sommiers à lattes peuvent être constitués de plusieurs parties articulées telles que par exemple une partie centrale fixe et deux extrémités inclinables vers le haut.

Le matelas repose sur les lattes sans fixation particulière, il s'en suit que lors de l'inclinaison de la tête l'extrémité du matelas se déplace en glissant le long des lattes et cette extrémité sort du cadre du sommier, ce qui entraîne que les éléments recouvrant le matelas (draps couvertures...) sont soumis à ce glissement et que leur mise en place en est affectée. De plus une inclinaison trop importante de la tête entraîne un rapprochement des lattes à l'endroit de la pliure au point que les lattes finissent par se chevaucher. Il en résulte que l'inclinaison de la tête est limitée.

La présente invention a pour objet de résoudre ces différents inconvénients c'est-à-dire de proposer un sommier dont la souplesse est répartie sur toute la largeur du lit quel que soit l'endroit où se trouve la charge et, sel on un autre mode de réalisation, de proposer un tel sommier ayant pour avantage de permettre une inclinaison de la tête, non limitée.

La présente invention concerne un sommier comportant une pluralité de barres transversales reliées à chacune de leur extrémité à un cadre rigide par le biais d'un embout comprenant une partie creuse et de préférence deux parties creuses destinées à recevoir lesdites barres et comportant, sur sa face inférieur, deux supports coudés, caractérisé en ce que les branches inférieures desdits supports coudés se terminent chacune par une roue dentée ou portion de roue dentée qui s'engraine sur l'autre. Lesdites roues dentées comprenant en leur centre un orifice dans lequel est engagée l'extrémité d'une tige rigide solidaire en rotation de la roue dentée, ladite tige reliant les embouts entre eux et étant portée à chacune de ses extrémités au cadre rigide du sommier grâce à des paliers ou à des bagues permettant un mouvement de rotation.

Lesdites tiges rigides comprennent à une de leur extrémité ou à chacune de leur extrémité d'un même côté du sommier ou des deux cotés du sommier, un moyen de rappel élastique, destiné à ramener les tiges à leur position d'origine.

Ce moyen de rappel est de préférence un ressort monté en spirale autour de la tige rigide et relié au cadre du sommier par le biais d'un plot de réglage.

Le cadre rigide comporte une pluralité de plots de réglage montés selon un axe vertical les uns au dessus des autres de façon à positionner l'extrémité du ressort sur une hauteur désirée.

Les tiges rigides sont de préférence de section carrée ou rectangulaire ou ronde crénelée d'une dimension légèrement inférieure à l'orifice dans lequel elles s'emboitent. Les barres transversales sont de préférence des lattes en matière non flexible.

Les embouts sont de préférence constituées en matière semi-rigide à forte mémoire élastique.

Une autre réalisation selon l'invention est remarquable par le fait que le sommier peut être constitué en plusieurs parties articulées et de préférence en une partie fixe et une partie dossier mobile montée en rotation par rapport à la partie centrale fixe caractérisé en ce que ladite partie centrale comporte une rampe cintrée et ladite partie dossier comporte un chariot constitue avec deux ou trois galets destinés à rouler le long de la rampe.

La rampe est cintrée selon une forme circulaire concave.

Les galets sont positionnés sur le chariot de préférence avec deux galets d'un côté de la rampe et le troisième galet du côté opposé de la rampe de façon à ce qu'au fur et à mesure que l'on soulève ou abaisse la partie mobile ladite rampe glisse entre les galets en restant en permanence au contact avec eux.

La rampe peut aussi être formée selon une rainure creuse dans laquelle les galets sont positionnés de façon à rouler à l'intérieur de la rampe.

Le sommier peut aussi être articulé en une partie centrale fixe et deux parties d'extrémité mobiles.

Afin de mieux comprendre l'invention on a représenté un exemple non limitatif de réalisation de sommier selon lequel :
- la figure 1 est une vue schématique en perspective du sommier;
- la figure 2 est une vue de face de l'embout
- la figure 3 est une vue en perspective des barres transversales;
- la figure 4 est une vue en perspective de l'ensemble des barres transversales reliées au cadre rigide.
- la figure 5 est une vue de face du ressort fixé sur la tige et relié au cadre du sommier.
- la figure 6 est une vue schématique de profil d'une variante de réalisation d'un sommier selon l'invention.
- la figure 7 est une vue d'une réalisation de la rampe cintrée telle qu'illustrée selon la figure 6

Comme on le voit sur la figure 1 le sommier 1 est composé de barres transversales 4 qui sont de préférence des lattes rigides disposées perpendiculairement à l'axe principal 2 du sommier, et espacées régulièrement le long dudit axe principal 2. Les barres transversales 4 sont reliées à chacune de leur extrémité à un cadre rigide 3 par le biais d'embouts 5.

Selon la figure 2 on peut voir que l'embout 5, qui est de préférence en matière plastique semi-rigide à forte mémoire élastique est composé d'une ou plusieurs parties creuses 6 (deux dans l'exemple représenté) destinées à recevoir les barres transversales 4 (figures 3 et 4). Ledit embout 5 comporte en sa face inférieure deux supports 7 coudés vers l'extérieur. Lesdits supports coudés 7 sont positionnés symétriquement par rapport à l'axe central de l'embout 5 et comprennent chacun une branche supérieure 8 et inférieure 8' faisant un angle < à 90° entre elles. Les branches inférieures 8 se terminent par une portion de roue dentée 9 percée en son centre d'un orifice 10 de section carrée ou rectangulaire ou ronde.

Selon la figure 3 on peut voir que les embouts 5 situés aux deux extrémités d'une même barre 4 sont reliés l'un à l'autre par une tige rigide 11 qui est fixée dans l'orifice 10. Ladite tige rigide 11 est de section carrée ou rectangulaire ou ronde crénelée de dimension légèrement inférieure à l'orifice 10 de façon à être solidaire en rotation et est portée à chacune de ses extrémités au cadre 3 du sommier (figure 4) grâce à des paliers ou à des bagues 19 permettant un mouvement en rotation.

Selon la figure 5 on peut voir qu'un ressort 12 est fixé d'une part à l'extrémité de la tige rigide 11 et d'autre part est ancré sur un plot de réglage 13 solidaire au cadre rigide 3, le dit ressort 12 étant monté en spirale autour de la tige rigide 11. Le cadre rigide 3 comporte une pluralité de plots 13 fixés selon un axe vertical de façon à permettre l'ancrage du ressort 12 selon une hauteur désirée.

Selon l'invention lorsqu'une charge est appliquée sur un côté du sommier 1 et donc sur une extrémité des barres 4, l'embout 5 subit une déformation ce qui provoque un mouvement symétrique des deux roues dentées 9. Ce mouvement est transmis par les tiges 11 à l'embout 5 de l'extrémité opposé et donc simultanément reproduit à cette extrémité, ce qui implique une déformation uniforme sur le sommier quelque soit l'endroit où la charge est appliquée.

De plus le ressort 12 fixé à une des extrémités de la tige rigide 11 permet au sommier 1 de revenir à sa position initiale et donc d'avoir une force de rappel vers le haut instantanée lorsque l'on retire la charge appliquée au sommier 1. Les ressorts 12 peuvent être fixés sur une seule extrémité de la tige rigide 11 et sur un même coté du sommier puisque la dite tige transmet simultanément le mouvement à l'extrémité opposée et donc au coté opposé. La pluralité de plots 13 fixés les uns au dessus des autres sur le cadre 3 selon un axe vertical permet de régler la force de rappel du ressort 12 selon le mode désiré.

Selon un autre mode de réalisation le sommier 1 peut être constitué de plusieurs parties : une partie centrale fixe et au moins une partie mobile.

Selon la figure 6 le sommier 1 est composé d'une partie fixe 14 et d'une partie mobile 15 qui constitue le dossier et qui est montée en rotation par rapport à la partie fixe 14. L'ensemble partie fixe 14 et partie mobile 15 sont reliées d'une part par une rampe cintrée 16 de forme circulaire concave, fixée par le biais d'un châssis ou autre surface sur la face inférieure de ladite partie fixe 14 et, d'autre part par un chariot 17 monté fixe par le biais d'un châssis ou autre surface, sur la face inférieure de la partie mobile 15 de manière à ce que ledit chariot 17 vienne se déplacer sur la rampe 15. Ledit chariot 17 comprend deux galets et de préférence trois galets 18 tel qu'illustré sur la figure 6, c'est-à-dire deux galets 18 d'un côté de la rampe 16 et le troisième sur le côté opposé de ladite rampe 16.

Ainsi au fur et à mesure que l'on soulève ou que l'on abaisse la partie mobile 15, lesdits galets 18 roulent le long de la rampe 16 tout en restant toujours en contact avec ladite rampe 16.

Le rayon de cintrage de la rampe 16 est de préférence égal à la distance entre la partie fixe 14 et la partie mobile 15 afin que lors du soulèvement de ladite partie mobile 15, le matelas qui repose sur le sommier 1 ne sorte pas du cadre du sommier 1. De plus quelle que soit la position de la partie mobile 15 les barres ou lattes fixes qui composent le sommier ne sont jamais en contact à l'endroit de la pliure et donc ne se chevauchent jamais.

Selon un autre mode de réalisation du sommier illustré à la figure 6 la rampe de cintrage 16 peut être constituée d'une rainure creuse dans laquelle de préférence deux galets 18 sont positionnés afin de rouler à l'intérieur de la dite rampe lorsque l'on soulève ou abaisse la partie mobile 15 (figure 7).

## Revendications

1. Sommier du genre comportant une pluralité de barres transversales (4) reliées à chacune de leur extrémité à un cadre rigide (3) par le biais d'un embout (5) comprenant une, et de préférence, deux parties creuses (6) destinées à recevoir lesdites barres (4) et comportant sur sa face inférieure deux supports (7) coudés, caractérisé en ce que les branches inférieures (8') desdits supports coudés (7) se terminent chacune par une roue dentée ou portion de roue dentée (9) qui s'engraine sur l'autre, lesdites roues dentées (9) comprenant en leur centre un orifice (10) dans lequel est engagée l'extrémité d'une tige rigide (11) solidaire en rotation de la roue dentée (9), ladite tige (11) reliant les embouts (5) entre eux.

2. Sommier selon la revendication 1 caractérisé en ce que la tige rigide (11) est portée à chacune de ses extrémités au cadre rigide (3) du sommier (1) grâce à des paliers ou bagues (19) permettant un mouvement en rotation.

3. Sommier selon les revendications 1 et 2 caractérisé en ce que les tiges rigides (11) comprennent à une de leur extrémité ou à chacune de leur extrémité d'un même côté du sommier (1) ou des deux côtés du sommier, un moyen de rappel élastique destiné à ramener les tiges (11) à leur position d'origine.

4. Sommier selon la revendication 3 caractérisé en ce que le moyen de rappel est de préférence un ressort (12) monté en spirale autour de la tige rigide (11) et relié au cadre (3) du sommier par le biais d'un plot de réglage (13).

5. Sommier selon l'une quelconque des revendications précédentes caractérisé en ce que le cadre rigide (3) comprend une pluralité de plots de réglage (13) montés selon un axe vertical les uns au-dessus des autres de façon à positionner l'extrémité du ressort (12) selon la hauteur désirée.

6. Sommier selon l'une quelconque des revendications précédentes caractérisé en ce que la tige rigide (11) est de préférence de section carrée ou rectangulaire ou ronde crénelée de dimension légèrement inférieure à l'orifice (10).

7. Sommier selon la revendication 1 caractérisé en ce que les barres transversales (4) sont de préférence des lattes en matière non flexibles.

8. Sommier selon la revendication 1 caractérisé en ce que les embouts (5) sont de préférence constitués en matière semi-rigide à forte mémoire élastique.

9. Sommier selon l'une quelconque des revendications précédentes caractérisé en ce que le sommier (1) peut être constitué en plusieurs parties articulées et de préférence en une partie fixe (14) et une partie dossier mobile (15) montée en rotation par rapport à ladite partie fixe (14).

10. Sommier selon la revendication 9 caractérisé en ce que ladite partie fixe (14) comporte une rampe cintrée (16) et ladite partie mobile (15) comporte un chariot (17) constitué de deux et de préférence trois galets (18) destinés à rouler le long de la rampe cintrée (16).

11. Sommier selon la revendication 10 caractérisé en ce que ladite rampe (16) est de forme circulaire concave.

12. Sommier selon la revendication 10 caractérisé en ce que les galets (18) sont positionnés sur le chariot (17) de préférence avec deux galets (18) d'un côté de la rampe (16) et le troisième galet (18) du côte opposé de la rampe (16) de façon à ce qu'au fur et à mesure que l'on soulève ou que l'on abaisse la partie mobile (15) ladite rampe (16) glisse entre lesdits galets (18) en restant en permanence en contact avec ceux-ci.

13. Sommier selon les revendications 10, 11, 12 caractérisé en ce que la rampe (16) peut être une rainure creuse dans laquelle sont positionnés les galets (18) de façon à rouler à l'intérieur de ladite rampe (16).

14. Sommier selon la revendication 9 caractérisé en ce que le sommier (1) peut être articulé en une partie centrale fixe et deux ou plusieurs parties d'extrémité mobile.

## Claims

1. Bedstead of the type comprising a plurality of transverse bars (4) connected at each end to a rigid frame (3) by means of an end-cap (5), the said end-cap comprising one and preferably two hollow portions (6) designed to receive the said bars (4) and comprising on its lower face two angled supports (7),
**characterized in that**
the lower branches (8') of the said angles supports (7) each end in a toothed wheel or portion thereof (9) which engages in the other, the said toothed wheels (9) comprising at their centre an orifice (10) in which is engaged the end of a rigid rod (11) attached to rotate solidly with the toothed wheel (9), the said rod (11) connecting the end-caps (5) to one another.

2. Bedstead according to Claim 1,
**characterized in that**
the rigid rod (11) is supported at each end on the rigid frame (3) of the bedstead (1) by virtue of bearings or collars (19) which allow rotational movement.

3. Bedstead according to Claims 1 and 2,
**characterized in that**
the rigid rods (11) comprise at one or both ends on the same side of the bedstead (1) or on both sides thereof, an elastic restoring means designed to restore the rods (11) to their original position.

4. Bedstead according to Claim 3,
**characterized in that**
the restoring means consist preferably of a spring (12) fitted as a spiral around the rigid rod (11) and connected to the frame (3) of the bedstead (1) by means of an adjustment stud (13).

5. Bedstead according to any of the preceding claims,
**characterized in that**
the rigid frame (3) comprises a plurality of adjustment studs (13) fitted along a vertical axis one above the other so that the end of the spring (12) can be positioned at the required height.

6. Bedstead according to any of the preceding claims,
**characterized in that**
the rigid rod (11) preferably has a square or rectangular or fluted round cross-section with dimensions slightly smaller than the orifice (10).

7. Bedstead according to Claim 1,
**characterized in that**
the transverse bars (4) are preferably strips of a non-flexible material.

8. Bedstead according to Claim 1,
**characterized in that**
the end-caps (5) preferably consist of a semi-rigid material with a pronounced elastic memory.

9. Bedstead according to any of the preceding claims,
**characterized in that**
the bedstead (1) can consist of several articulated portions and preferably a fixed portion (14) and a mobile portion (15) mounted so as to rotate relative to the said fixed portion (14).

10. Bedstead according to Claim 9,
**characterized in that**
the said fixed portion (14) comprises a curved ramp (16) and the said mobile portion (15) comprises a carriage (17) consisting of two and preferably three rollers (18) designed to roll along the curved ramp (16).

11. Bedstead according to Claim 10,
**characterized in that**
the said ramp (16) has a concave circular shape.

12. Bedstead according to Claim 10,
**characterized in that**
the rollers (18) are positioned on the carriage (17) preferably with two rollers (18) on one side of the ramp (16) and the third roller (18) on the opposite side of the ramp (16), such that as the mobile portion (15) is raised or lowered, the said ramp (16) slides between the said rollers (18) while remaining in permanent contact with the latter.

13. Bedstead according to Claims 10, 11 and 12,
**characterized in that**
the ramp (16) may be a hollow channel in which the rollers (18) are positioned so that they roll within the said ramp (16).

14. Bedstead according to Claim 9,
**characterized in that**
the bedstead (1) can be articulated with a fixed central portion and two or more mobile end portions.

## Patentansprüche

1. Lattenrost der Art mit einer Vielzahl von Querstäben (4), die an jedem ihrer Enden mittels eines Ansatzstückes (5), das ein, vorzugsweise zwei, hohle Teile (6) zur Aufnahme der Stäbe aufweist, mit einem starren Rahmen (3) verbunden sind, und mit zwei abgewinkelten Stützen (7) an seiner Unterseite, **dadurch gekennzeichnet**, daß jeder der unteren Arme (8') der abgewinkelten Stützen (7) in einem Zahnrad oder einem Zahnradabschnitt (9) ausläuft, die miteinander in Eingriff stehen, wobei die Zahnräder (9) in ihrer Mitte eine Öffnung (10) aufweisen, in die das Ende eines starren Schaftes (11), der drehfest auf dem Zahnrad (9) sitzt, eingreift, wobei der Schaft (11) die Ansatzstücke (5) untereinander verbindet.

2. Lattenrost nach Anspruch 1, dadurch gekennzeichnet, daß der starre Schaft (11) an jedern seiner Enden im starren Rahmen (3) des Lattenrostes (1) mittels Lagern oder Ringen (19) gelagert ist, die eine Drehbewegung zulassen.

3. Lattenrost nach den Ansprüchen 1 und 2, dadurch gekennzeichnet, daß die starren Schäfte (11) an einem ihrer Enden oder an jedem ihrer Enden auf derselben Seite des Lattenrostes (1) oder auf beiden Seiten des Lattenrostes eine elastische Rückstelleinrichtung zum Zurückführen der Schäfte (11) in deren Ausgangsstellung aufweisen.

4. Lattenrost nach Anspruch 3, dadurch gekennzeichnet, daß die Rückstelleinrichtung vorzugsweise eine spiralenförmig um den starren Schaft (11) herum angebrachte und mit dem Rahmen (3) des Rostes über einen Einstellstift (13) verbundene Feder (12) ist.

5. Lattenrost nach einem der vorhergehenden Ansprüche, dadurch gekennzeichnet, daß der starre Rahmen (3) eine Vielzahl von Einstellstiften (13) aufweist, die auf einer vertikalen Achse so übereinander angebracht sind, daß sie das Ende der Feder (12) entsprechend der gewünschten Höhe positionieren.

6. Lattenrost nach einem der vorhergehenden Ansprüche, dadurch gekennzeichnet, daß der starre Schaft (11) vorzugsweise einen quadratischen oder rechteckigen oder runden, gerippten Querschnitt aufweist, dessen Abmessung etwas kleiner als die Öffnung (10) ist.

7. Lattenrost nach Anspruch 1, dadurch gekennzeichnet, daß die Querstäbe (4) vorzugsweise Latten aus unflexiblem Material sind.

8. Lattenrost nach Anspruch 1, dadurch gekennzeichnet, daß die Ansatzstücke (5) bevorzugt aus einem halbsteifen Werkstoff mit guter Formhaltigkeit gebildet werden.

9. Lattenrost nach einem der vorhergehenden Ansprüche, dadurch gekennzeichnet, daß der Lattenrost (1) aus mehreren Gelenkteilen und vorzugsweise aus einem unbeweglichen Teil (14) sowie einem in bezug auf dieses unbewegliche Teil (14) verdrehbar montierten, beweglichen Rückenteil (15) gebildet wird.

10. Lattenrost nach Anspruch 9, dadurch gekennzeichnet, daß das unbewegliche Teil (14) eine gewölbte Rampe (16) und das bewegliche Teil (15) einen Schlitten (17) aufweist, der aus zwei und bevorzugt aus drei Rollen (18) besteht, die zum Entlanglaufen an der gewölbten Rampe (16) bestimmt sind.

11. Lattenrost nach Anspruch 10, dadurch gekennzeichnet, daß die Rampe (16) eine konkave Kreisform Form aufweist.

12. Lattenrost nach Anspruch 10, dadurch gekennzeichnet, daß die Rollen (18) auf dem Schlitten (17) vorzugsweise so angeordnet sind, daß sich zwei Rollen (18) auf einer Seite der Rampe (16) und die dritte Rolle (18) auf der gegenüberliegenden Seite der Rampe (16) befinden, so daß die Rampe (16) in dem Maße, wie man das bewegliche Teil (15) anhebt oder senkt, zwischen den Rollen (18) gleitet und dabei in ständigem Kontakt mit diesen bleibt.

13. Lattenrost nach den Ansprüchen 10, 11, 12, dadurch gekennzeichnet, daß die Rampe (16) eine tiefe Nut sein kann, in der die Rollen (18) so angeordnet sind, daß sie im Inneren der Rampe (16) abrollen.

14. Lattenrost nach Anspruch 9, dadurch gekennzeichnet, daß der Lattenrost (1) in ein mittleres, unbewegliches Teil und zwei oder mehrere Teile mit beweglichem Ende gegliedert ist.
